# EUROPÄISCHE PATENTSCHRIFT

(11) **EP 0 510 413 B1**
(45) Veröffentlichungstag und Bekanntmachung des Hinweises auf die Patenterteilung: **02.11.1995**
(21) Anmeldenummer: 92105820.2
(22) Anmeldetag: 03.04.1992
(51) Int. Cl.: F41A 21/36

(54) **Gasdruckpistole mit Mündungsstabilisator**
Gas pressure pistol with muzzle stabilising device
Pistolet à gaz comprimé comportant un stabilisateur de bouche

(30) Priorität: 25.04.1991 AT 860/91
(43) Veröffentlichungstag der Anmeldung: 28.10.1992
(73) Patentinhaber: STEYR-DAIMLER-PUCH AKTIENGESELLSCHAFT, 1010 Wien (AT)
(72) Erfinder: Steiner, Christian, A-4501 Neuhofen/Kr. (AT); Schweighofer, Herman, A-4441 Behamberg (AT)

(56) Entgegenhaltungen:
- WO-A-85/00215
- WO-A-86/02438
- CH-A- 237 415
- US-A- 4 322 999
- US-A- 4 691 614

## Beschreibung

Die Erfindung handelt von Gasdruckpistolen, wobei es sich sowohl um Luftdruck- als auch um CO-2-Pistolen handeln kann, wie sie für sportliche Wettbewerbe eingesetzt werden.

Naturgemäß kommt es bei Wettbewerben auf höchste Präzision an. Dazu ist es erwünscht, die Reaktion der Waffe beim Schuß möglichst gering zu halten und die vom Reglement festgelegte maximale Visierlänge voll auszunutzen.

Aus Gründen der Treffergenauigkeit verbietet sich die Vorverlegung des Kornes vor die Laufmündung, weil dadurch in den nach dem Geschoß aus dem Lauf austretenden Gasschwall Turbulenzen auftreten und das Geschoß ablenken würden. Dabei ist zu bedenken, daß dieser Gasschwall bei Gasdruckwaffen durch die grundsätzlich anderen thermodynamischen Verhältnisse viel empfindlicher ist.

Bei Feuerwaffen ist es zwar bekannt, durch verschiedene Mündungsbremsen die Reaktionskräfte zu vermindern, doch steht dabei die Verminderung des Rückstoßes im Vordergrund. Bei Faustfeuerwaffen ist das reaktionsbedingte Kippmoment so groß, daß Mündungsbremsen keine vollständige Abhilfe schaffen.

So ist etwa aus der US-A 4,691,614 eine Feuerwaffe mit Kompensator bekannt, der von einer Kammer mit Schlitzen gebildet wird, deren Länge mehr als das Dreifache des Kalibers beträgt, um den Gasen ein Überholen des Geschoßes zu ermöglichen. Das führt zu einer starken Turbulenz in der Kammer und zu einem stark wirksamen Ausgleich des Rückstoßes in Schußrichtung.

Weiters ist aus der CH-A 237415 eine Rücklaufbremse für Feuerwaffen bekannt, bei der die Kammer über teils sogar rückwärts geneigte Bohrungen mit der Umgebung verbunden ist. Auch hier steht der Ausgleich des Rückstosses im Vordergrund, ein turbulenzfreier seitlicher Abzug der Gase durch die Bohrungen ist nicht gegeben.

Schließlich ist noch aus der US-A 4,322,999 ein Laufstabilisator für Feuerwaffen bekannt, der überhaupt keine Kammer und ein Kanalsystem mit Kanälen geringen Querschnittes aufweist, also für Druckgaswaffen überhaupt nicht brauchbar ist.

Es ist daher Ziel der Erfindung, eine gattungsgemäße Pistole so zu verbessern, daß bei verminderter Ablenkung des Geschoßes durch Gaswirbel oder durch Reaktionsbewegungen bei gleichbleibender Lauflänge der Waffe die Visierlänge vergrößert werden kann.

Erfindungsgemäß ist (sind) bei einer Gasdruckpistole, bei der an das vordere Laufende, eine Kammer anschließt, die von einer Umfangswand mit mindestens einer nach oben gerichteten Öffnung und einem vorderen Endstück mit einer Durchtrittsbohrung für das Geschoß gebildet wird und auf der Umfangswand das Korn angeordnet ist, die mindestens eine Öffnung in der Umfangswand (ein) längsgerichtete(r) Schlitz(e) und ragt das vordere Endstück mit einem konisch verjüngten Teil ins Innere der Kammer, wobei die Entfernung zwischen der Innenkante des konisch verjüngten Teiles und der Laufmündung etwa so groß wie das Kaliber des Geschoßes ist.

Durch die von Umfangswand und Endstück gebildete Kammer mit nach oben gerichteter Öffnung wird dem Kippmoment durch Ablenkung des Gasschwalles nach oben entgegengewirkt, wobei das Endstück Rückwirkungen des abgelenkten Gasschwalles auf das Geschoß verhindert. Durch die Anordnung des Kornes auf der Umfangswand wird eine Vergrößerung der Visierlänge erreicht, ohne daß dieser Vorteil mit Turbulenzen des Gasschwalles erkauft werden müßte.

Dadurch, daß die mindestens eine Öffnung in der Umfangswand ein längsgerichteter Schlitz ist und das Endstück mit einem konisch verjüngten Teil ins Innere der Kammer ragt, wird ein besonders günstiger Strömungsverlauf in der Kammer erreicht, weil der Gasschwall durch den konisch verjüngten Teil bei einem Minimum an Verwirbelung umgelenkt wird und durch die Schlitze über die ganze Länge der Kammer austreten kann.

Durch die Wahl der Entfernung zwischen der Innenkante des konisch verjüngten Teiles und der Laufmündung etwa so groß wie das Kaliber, werden Rückwirkungen des Gasschwalles auf das Geschoß minimiert.

In Weiterbildung der Erfindung ist die Vorderkante der Schlitze vorwärts geneigt, wodurch die Strömung in der Kammer weiter vergleichmäßigt und das Gegenmoment erhöht werden.

In einer Ausführungsform der Erfindung ist die Umfangswand auf das Laufende aufgesteckt und ihr vorderes Ende weist dieselben Befestigungsmittel für das Korn auf wie der Lauf. In dieser Form kann die Erfindung auf eine bereits vorhandene Pistole angewendet werden, ohne daß an der Pistole selbst irgendwelche Veränderungen vorgenommen werden müßten.

In einer anderen Ausführungsform verfügt die Pistole über einen Laufmantel und die Umfangswand ist Teil des Laufmantels. In dieser Form wird zwar ein anderer Laufmantel benötigt, doch bleiben alle anderen Teile der Pistole unverändert.

Die Erfindung wird im folgenden anhand der Abbildungen zweier Ausführungsbeispiele beschrieben:
- Fig.1:: Längsschnitt durch den Vorderteil einer Gasdruckpistole mit der erfindungsgemäßen Vorrichtung in einer ersten Ausführungsform,
- Fig.2:: Schnitt II-II in Fig.1,
- Fig.3:: Schnitt nach III-III in Fig.1,
- Fig.4:: Längsschnitt nach IV-IV in Fig.3,
- Fig.5:: Längsschnitt durch eine erfindungsgemäße Gasdruckpistole in einer zweiten Ausführungsform,
- Fig.6:: Schnitt VI-VI zu Fig.5.

In den Figuren 1,2 und 3 ist von einer ersten Ausführungsform der erfindungsgemäßen Pistole nur der vordere Teil des Laufes 1 mit der erfindungsgemäßen Vorrichtung und symbolisch das Hinterteil des Gehäuses 26 mit der Kimme 24 dargestellt. Der Lauf 1 verfügt an seinem vorderen Ende über eine Eindrehung 2, auf der ein Laufvorsatz 3 aufgesteckt und befestigt ist, wobei die Befestigung in beliebiger Weise erfolgen kann. Dieser Laufvorsatz 3 besteht aus einer Umfangswand 4 und einem in deren vorderen Teil eingesetzten Endstück 5. Dieses weist eine innere Durchtrittsbohrung 6 für das Geschoß 14 auf, deren Durchmesser daher etwas größer als das Kaliber des Geschoßes, ist und einem nach innen ragenden konischen Innenteil 7. Das Endstück 5 bildet mit der Umfangswand 4 eine Kammer 8 und ist beispielsweise mittels einer Wurmschraube 9 gegenüber der Umfangswand 4 festgelegt, könnte aber auch eingepreßt oder in anderer Weise auch verstellbar mit dieser verbunden sein.

Im oberen Teil der Umfangswand 4 sind zwei Längsschlitze 10,11 angeordnet, deren zu einer vertikalen Längsebene symmetrische Winkelstellung in Fig.3 erkennbar ist. Die Vorderkanten 12 dieser Längsschlitze sind, siehe Fig.4, vorwärts geneigt, die Hinterkanten 13 sind es nicht, könnten es aber auch sein.

Durch diese Gestaltung des Laufvorsatzes 3 wird der aus dem Lauf 1 austretende Gasschwall zuerst durch den konischen Innteil 7 weitgehend turbulenzfrei aufwärts umgelenkt und tritt sodann durch die Schlitze 10, 11 aus. Wenn diese Umströmung voll ausgebildet ist, befindet sich das Geschoß 14 (beispielsweise ein Diabolo-Geschoß) bereits in der Durchtrittsbohrung 6 und kann daher durch den Gasschwall nicht mehr abgelenkt werden. Der Verlauf der Strömung ist durch die Pfeile 15 angedeutet. Die Umlenkung erzeugt das Gegenmoment, das das Kippmoment teilweise bis ganz aufhebt.

Am vorderen Teil des Laufvorsatzes 13 ist beispielsweise wieder ein Absatz 20 vorgesehen, dessen Durchmesser gleich dem der Eindrehung 2 ist. Auf diesen ist der Kornring 21 mit Korn 22 aufgesteckt und in geeigneter Weise, beispielsweise mit einer Wurmschraube 23 befestigt. Der Laufvorsatz 3 ist aufsteckbar. Strichliert ist der Kornring 21 und das Korn 22 in den Stellungen 21′, 22′ angedeutet in der Stellung, in der sie sich bei nicht aufgestecktem Laufvorsatz befinden.

In der dargestellten Ausführungsform kann somit bei einer Gasdruckpistole nach dem Stand der Technik der Kornring 21 abgenommen, der Laufvorsatz 3 aufgesteckt und der Kornring 21 wieder auf den Laufvorsatz aufgesteckt werden. Die Visierlänge 27,27′, - der Abstand zwischen dem am hintersten Ende des Pistolengehäuses 26 über eine nur angedeutete Einstellvorrichtung 25 befestigten Kimme 24 und dem Korn 22 - wird durch Aufstecken des Laufvorsatzes von 27′ auf 27 erhöht.

Das Korn könnte aber auch, ähnlich wie in Fig.5, nur auf den Lauf 1 aufgeschraubt sein, dann hätte auch der Laufvorsatz 3 eine identische Befestigungsanordnung für das Korn 22.

In den Figuren 5 und 6 ist eine andere Ausführungsform der Erfindung dargestellt, die sich von der ersten Ausführungsform vorerst dadurch unterscheidet, daß der Lauf 30 von einem Laufmantel 31 umgeben ist, der die Laufmündung 37 überragt und somit selbst die Umfangswand 32 bildet.

In diese ist dann, wie die zu den Fig. 1 bis 4 beschrieben, ein Endstück 33 mit konischem Innenteil 34 befestigt. Die zwischen Umfangswand 32, Endstück 33 und Laufmündung 37 gebildete Kammer 36 steht auch wieder über Schlitze 35 mit der Umgebung in Verbindung.

Der Laufmantel 31 weist oben eine Abflachung 38 auf, auf der ein Korn 39 mittels einer Kornschraube 40 angeschraubt ist. Strichliert und mit 39′, 40′ bezeichnet sind beide Teile auf einer Pistole mit Laufmantel nach dem Stand der Technik abgebildet. Die Visierlänge erhöht sich somit von 41′ auf 41.

Schließlich ist in Fig. 6 erkennbar, daß der Laufmantel 31, der im allgemeinen aus extrudiertem oder gespritzten Leichtmetall besteht, oben die Abflachung 38 für das Korn und unten eine Einbuchtung 43 aufweist, die Raum für den strichliert angeangedeuteten Druckgasbehälter 42 schafft.

## Patentansprüche

1. Gasdruckpistole mit einer an das vordere Laufende (1,30), anschließenden Kammer (8,36), die von einer Umfangswand (4,32) mit mindestens einer nach oben gerichteten Öffnung (10,11;35) und einem vorderen Endstück (5,33) mit einer Durchtrittsbohrung (6) für das Geschoß (14) gebildet wird und mit auf der Umfangswand (4,32) angeordnetem Korn (22,39), bei der die mindestens eine Öffnung (10,11;35) in der Umfangswand (4,32) (ein) längsgerichtete(r) Schlitz(e) (10,11;35) ist (sind) und das vordere Endstück (5,33) mit einem konisch verjüngten Teil (7,34) ins Innere der Kammer (8,36) ragt, wobei die Entfernung zwischen der Innenkante des konisch verjüngten Teiles (7,34) und der Laufmündung (37) etwa so groß wie das Kaliber des Geschoßes (14) ist.

2. Gasdruckpistole nach Anspruch 2, **dadurch gekennzeichnet**, daß die Vorderkanten (12) der Schlitze (10,11) vorwärts geneigt sind.

3. Gasdruckpistole nach Anspruch 1, **dadurch gekennzeichnet**, daß die Umfangswand (4) auf das vordere Ende des Laufes (1) aufgesteckt ist und ihr vorderes Ende dieselben Befestigungseinrichtungen (20) für das Korn (22) aufweist wie der Lauf (1).

4. Gasdruckpistole nach Anspruch 1, mit einem Laufmantel (31), **dadurch gekennzeichnet**, daß die Umfangswand (32) Teil des Laufmantels (31) ist.

## Claims

1. Pressurized gas pistol comprising a chamber (8,36) adjacent the forward end of the barrel (1,30), the chamber being constituted by a circumferential wall (4,32) provided with at least one upwardly directed opening (10,11;35) and a front piece (5,33) with a bore (6) for the passage of the projectile (14), and comprizing a sight-bead (22,39) fitted on the circumferential wall (4,32), whereby the at least one upwardly directed opening (10,11;35) provided in the circumferential wall (4,32) is (are) (a) longitudinal slit(s) (10,11;35) and a conically tapered part (7,34) of the front piece (5,33) protrudes into the chamber (8,36), and whereby the distance between the inner edge of the conically tapered part (7,34) and the mouth of the barrel (37) approximately equals the caliber of the projectile (14).

2. Pressurized gas pistol according to claim 1, **caracterised** in that the leading edges (12) of the slits (10,11) are forwardly inclined.

3. Pressurized gas pistol according to claim 1, **caracterised** in that the circumferential wall (4) is plugged over the forward end of the barrel (1) and in that its forward end is provided with the same fastening means for the sight-bead (22) as the barrel (1).

4. Pressurized gas pistol according to claim 1, the barrel being provided with a barrel shroud (31), **caracterised** in that the circumferential wall (32) is part of the barrel shroud (31).

## Revendications

1. Pistolet à pression gazeuse comprenant une chambre (8, 36) qui fait suite à l'extrémité avant (1, 30) du canon, qui est formée par une paroi périphérique (4, 32) munie d'au moins une ouverture (10, 11 ; 35) dirigée vers le haut et par un embout avant (5, 33) muni d'un alésage de passage (6) pour le projectile (14), et un guidon (22, 39) disposé sur la paroi périphérique (4, 32), dans lequel ladite au moins une ouverture (10, 11 ; 35) de la paroi périphérique (4, 32) est constituée par une ou plusieurs fente(s) (10, 11 ; 35) orientée(s) longitudinalement, et dans lequel l'embout avant (5, 33) fait saillie dans le volume intérieur de la chambre (8, 36) par une partie effilée en cône (7, 34), la distance entre le bord intérieur de la partie (7, 34) effilée en cône et la bouche (37) du canon étant à peu près égale au calibre du projectile (14).

2. Pistolet à pression gazeuse selon la revendication 1, caractérisé en ce que le bord avant (12) des fentes (10, 11) est incliné vers l'avant.

3. Pistolet à pression gazeuse selon la revendication 1, caractérisé en ce que la paroi périphérique (4) est enfichée sur l'extrémité avant du canon (1), et son extrémité avant porte les mêmes moyens de fixation (20) que le canon (1) pour le guidon (22).

4. Pistolet à pression gazeuse selon la revendication 1, comprenant un fourreau de canon (31), caractérisé en ce que la paroi périphérique (32) fait partie du fourreau (31) du canon.
